# EUROPÄISCHE PATENTSCHRIFT

(11) **EP 0 126 966 B1**
(45) Veröffentlichungstag und Bekanntmachung des Hinweises auf die Patenterteilung: **10.06.1987**
(21) Anmeldenummer: 84104556.0
(22) Anmeldetag: 21.04.1984
(51) Int. Cl.: E03D 9/03

(54) **Wasserkastenautomat**
Automatic dispenser for a water tank
Distributeur automatique de produits dans un réservoir de chasse d'eau

(30) Priorität: 30.04.1983 DE 3315873
(43) Veröffentlichungstag der Anmeldung: 05.12.1984
(73) Patentinhaber: Henkel Kommanditgesellschaft auf Aktien, 40191 Düsseldorf (DE)
(72) Erfinder: Türk, Erich, D-4018 Langenfeld (DE); Menke, Ronald, D-4020 Mettmann (DE); Praus, Gerd, D-4150 Krefeld (DE); Weltgen, Paul-Otto, D-4010 Hilden (DE)

## Beschreibung

Die Erfindung betrifft einen Wasserkastenautomaten bestehend aus mindestens einem in einem Toilettenkasten zu positionierenden, zur Aufnahme einer wasserlöslichen Wirkstoffkombination vorgesehenen Behälter mit einem an den Bodenbereich des Behälters angeschlossenen Wasserausleß in Form eines angeformten Siphons.

Es werden in der Praxis sehr verschiedenartige Wasserkastenautomaten verwendet. Beispielsweise bestehen solche Geräte aus einem Behälter mit einer einzigen Kammer zum Aufnehmen des jeweiligen Wirkstoffs. Der Behälter kann über die Oberfläche des maximalen Wasserspiegels hinausragen aber auch stehend am Boden unter Wasser oder mit Hilfe einer Aufhängevorrichtung (DE-A- 29 16 385) seitlich am Rande unterhalb des maximalen Wasserspiegels eines Toilettenkastens zu positionieren sein.

Bei Betrieb löst das durch Öffnungen in das Behälterinnere eindringende Wasser den Wirkstoff teilweise an, so daß nach dem Entleeren des Wasserkastens eine proportionierte Menge Wirkstofflösung über einen Behälterauslaß zu dem in den Wasserkasten nachfließenden Wasser zugegeben werden kann.

In der DE-A- 29 32449 wird weiterhin ein Wasserkastenautomat mit zwei oder mehr gegeneinander abgedichteten und jeweils für sich zu verschließenden Einzelkammern beschrieben, die dazu dienen miteinander unverträgliche bzw. reagierende Wirkstoffe getrennt aufzunehmen. Der Anwender braucht daher zum Erhalt einer Doppel- oder Mehrfachfunktion, z. B. Reinigen und Desinfizieren, nur eine einzige Vorrichtung - anstelle von bisher zwei oder mehr Geräten unterschiedlicher Funktion - in den Wasserkasten einzusetzen. Das bekannte Gerät besitzt nachzufüllende Kammern, es ist daher nach Konzeption und Aufwand für die Einmalanwendung nicht geeignet.

Ein für die Einmalanwendung vorgesehener Wasserkastenautomat mit zur Aufnahme miteinander unverträglicher Wirkstoffe getrennten Behältern wird in der US-A- 42 08 747 beschrieben. Das bekannte Gerät besitzt innerhalb des Siphons relativ größe Speicherräume, darf nur teilweise unter das Niveau des maximalen Wasserstandes des Wasserkastens tauchen und benötigt eine Entlüftungsleitung, die im Ausführungsbeispiel von dem Anschluß des Siphons am Bodenbereich des Behälters ausgeht. Ein nur teilweise im Wasserkasten untertauchender Automat dieser Art kann bei mit Deckeln versehenen Wasserkästen in der Regel nicht eingesetzt werden.

Auch GB-A- 2 090 884 zeigt einen für die Einmalanwendung vorgesehenen

Wasserkastenautomaten, der aus zwei Folien besteht. Die eine Folie ist im Tiefziehverfahren hergestellt und auf der anderen Folie befestigt. Die Anordnung funktioniert in der Weise, daß das Wasser durch obere Öffnungen in eine obere Kammer einströmt und nach dem Passieren eines siphon-artigen Verschlusses in eine untere Kammer übertritt, wo der Wirkstoffblock angelöst wird. Sodann gelangt die Wirkstofflösung durch eine Öffnung in das Spülwasser des Wasserkastens. Die Vorrichtung wird in dem Wasserkasten eingehängt.

Schließlich ist aus GB-A- 2 098 253 ein Wasserkastenautomat für ein einzelnes Wirkstoffstück bekannt. Die Anordnung ist dabei dergestalt getroffen, daß die Wirkstofflösung vermittels eines Siphons bei jedesmaligem Spülvorgang aus der Vorrichtung herausgehebert wird. Die Vorrichtung wird in dem Toilettenkasten vermittels Bügel eingehängt.

Der Erfindung liegt demgegenüber die Aufgabe zugrunde, einen Wasserkastenautomaten zu schaffen, der sowohl mit getrennten Behältern zum Aufnehmen miteinander regierender Wirkstoffe als auch mit einem einzigen Behälter ausgestattet werden kann, der ferner für die Einmalanwendung auszulegen sowie mit entsprechend geringem Aufwand herzustellen ist und der ganz unterhalb des maximalen Wasserspiegels im Wasserkasten zu plazieren ist. Die erfindungsgemäße Lösung besteht bei dem Wasserkastenautomaten eingangs genannter Art mit einem an den Bodenbereich des Behälters angeschlossenen Wasserauslaß in Form eines angeformten Siphons in der Ausgestaltung gemäß Anspruch 1. Zweckmäßige Weiterbildungen sind Gegenstände der Unteransprüche.

Das den Siphon bildende, definitionsgemäß bis auf seine Längsenden geschlossene Rohr soll zweckmäßig im wesentlichen überall gleichen Durchmesser bzw. Durchflußquerschnitt besitzen. Außerdem wird vorzugsweise auf der Höhe der Behälteroberseite bzw. im Kopfbereich des Behälters eine mit dem Siphonauslaß zusammenwirkende obere Öffnung, insbesondere unmittelbar als Loch, in der Behälterwand bzw. -decke vorgesehen.

Eine so einfache Vorrichtung kann problemlos als Einkammer-, Zweikammer- oder Mehrkammerbehältnis tiefgezogen werden, so daß auch miteinander reagierende Wirkstoffe einzusetzen sind. Im letzteren Falle werden die Siphon-Auslaßöffnungen benachbarter Behälter vorzugsweise so gerichtet angeordnet, daß ihre Auslässe voneinander abgewandt sind. Die angeformten Siphons gewährleisten zugleich eine exakte Wirkstoffabgabemenge, eine jeweilige Restentleerung der Wirkstoffkammer und immer gleiche Lösungskonzentration. Ein Sumpf kann sich nicht bilden. Ferner wird ein selbständiges Ausfließen der Lösungskonzentration infolge spezifischer Gewichtsunterschiede im wesentlichen ausgeschlossen so daß auch in den Ruhephasen eine gegenseitige Beeinflussung miteinander unverträglicher Wirkstoffe nicht zu befürchten ist.

Um die Siphonöffnung der jeweiligen Wirkstoffkammer von ungelöstem Wirkstoff freizuhalten und damit ein Verstopfen des Kammerauslasses zu verhindern, können vorzugsweise Fixierungsrippen für den Wirkstoff in wenigstens eine Behälterwand, insbesondere auch in den Bodenbereich, eingeformt werden.

Schließlich kann es.für die Strömungsverhältnisse innerhalb der Kammer bzw. des Behälters günstig sein, wenn der oder die Behälter oberhalb des zur Aufnahme des (festen) Wirkstoffs vorgesehenen Bereichs eine taillenartige Einschnürung besitzen. Beim Auslaufen der jeweiligen Kammer wird durch die so gebildete Strömungsdüse eine verstärkte Wirkstoffablösung erzielt.

Anhand der schematischen Darstellung eines Ausführungsbeispiels werden Einzelheiten der Erfindung erläutert. Es zeigen:
Fig. 1 eine Ansicht eines ersten Zweikammer-Wasserkastenautomaten;
Fig. 2 einen Schnitt längs der Linie 11-11 von Fig. 1;
Fig. 3 einen Schnitt längs der Linie 111-111 von Fig. 1;
Fig. 4 eine Ansicht eines weiteren Zweikammer-Wasserkastenautomaten; und
Fig. 5 einen Schnitt längs der Linie V-V von Fig. 4.

Die beiden in den Fig. 1 bis 3 dargestellten Behälter 1 sind in den wesentlichen Merkmalen zumindest spiegelbildlich gleich. Die Behälter bestehen aus tiefgezogenen Kunststoffteilen, deren Umrandung 2 dicht, z. B. stoffschlüssig mit einer im wesentlichen ebenen Grundplatte 3 verbunden sind. Ferner besitzen die Behälter 1 je einen an den Bodenbereich 4 angeformten Siphon 5. Die Siphons 5 bestehen lediglich aus einem außerhalb des Behälters bis zum Niveau 6 des Wasserspiegels im Behälter 1 nach oben geführten, dann umgebogenen und unmittelbar nach unten bis unter die Höhe des Behälterbodens 7 reichenden Rohr mit überall gleichen Durchflußquerschnitt. Da der Siphoneinlaß 8 unmittelbar auf der Höhe des Behälterbodens 7 ansetzt, wird jeweils beim Entleeren des Behälters 1 über den unterhalb des Behälterbodens 7 endenden Siphonauslaß 9 der gesamte Behälterinhalt in Bewegung gesetzt, so daß eine immer gleiche Lösungskonzentration gewährleistet und eine Sumpfbildung ausgeschlossen werden.

Zum seitenorientierten Eindrücken eines Haltebügels in Hosenträgerform ist auf der einen Behälterseite ein Vierkantloch (18) und auf der anderen Seite des Behälters ein Rundloch (19) vorgesehen, um eine Anwendungsbeeinträchtigung zu vermeiden.

Die Behälter 1 können je eine eingeformte Versteifungsrippe bzw. nutartige Taille 10 zum Ansetzen einer Halteklammer besitzen. Weitere Mittel zum Befestigen oder Versteifen, z. B. die Rippe 11 im Bereich zwischen den Behältern 1, können vorgesehen werden.

Der erfindungsgemäße Automat kann so in den Wasserkasten gesetzt werden, daß er sich ganz unterhalb des höchsten Niveaus des Wasserspiegels befindet. Für die einwandfreie Funktion des Geräts ist das Anbringen einer mit dem Auslaß 9 der Siphons 5 korrespondierenden Ausgleichsöffnung 12 im Kopfbereich 13 jedes der Behälter 1 vorteilhaft. Die Ausgleichsöffnungen 12 dienen auch als Frischwasserzulauf, während über die Siphons 5 Wasser mit dem gelösten Wirkstoff bei Absinken des Wasserspiegels in den Wasserkasten abzulassen ist.

Ein weiteres Ausführungsbeispiel des Wasserkastenautomaten wird in den Fig. 4 und 5 schematisch dargestellt. Gleiche Elemente wie in den Fig. 1 bis 3 werden mit den gleichen Bezugsziffern versehen.

Anders als in den Fig. 1 bis 3 besitzt der Zweiphasen-Wasserkastenautomat nach Fig. 4 und 5 Fixierungsrippen 14 für den Wirkstoff an wenigstens einer Behälterwand 15. Durch die Fixierungsrippen 14 wird ein Verstopfen der Siphoneinlaßöffnungen 8 praktisch ausgeschlossen.

Ferner besitzt die eine Kammer 16 von fig. 4 eine taillenartige Einschnürung 17 in einem Bereich oberhalb des Niveaus des Wirkstoffs. Die Einschnürung 17 wird so geformt, daß eine auf den Wirkstoff gerichtete Strömungsdüse für das abfließende Wasser entsteht. Beim Auslaufen der Kammer 16 hat die Düsenform eine Strömungseinschnürung und damit eine verstärkte Wirkstoffablösung zur Folge. Die Formgebung der Kammer 16 nach Fig. 4 kann auch bei allen bzw. beiden Kammern vorgesehen werden, sie wird insbesondere im Zusanmenhang mit gepreßten Wirkstoff-Komponenten angewendet.

## Patentansprüche

1. Wasserkastenautomat bestehend aus mindestens einem in einem Toilettenkasten zu positionierenden, zur Aufnahme einer wasserlöslichen Wirkstoffkombination vorgesehenen Behälter (1) mit einem an den Bodenbereich (4) des Behälters (1) angeschlossenen Wasserauslaß in Form eines angeformten Siphons (5), wobei der Siphon (5) lediglich aus einem bis zum Niveau des Flüssigkeitsspiegels (6) im Behälter (1) nach oben geführten, dann um gebogenen und unmittelbar nach unten bis zu einem Niveau unterhalb der Höhe des Behälterbodens (7) reichenden Rohr besteht, dadurch gekennzeichent, daß zum seitenorientierten Eindrücken eines Haltebügels auf der einen Behälterseite ein Vierkantloch (18) und auf der anderen Seite des Behälters ein Rundloch (19) vorgesehen ist.

2. Wasserkastenautomat nach Anspruch 1 mit

wenigstens einer oberen Öffnung auf der Höhe des Behälterkopfbereichs (13), dadurch gekennzeichnet, daß die obere Öffnung (12) unmittelbar als Loch in der Behälterwand oder -decke ausgebildet ist.

3. Wasserkastenautomat nach Anspruch 1 oder 2, gekennzeichnet durch die Ausbildung des Behälters (1) nach Art eines tiefgezogenen, den Wirkstoff einschließenden Blisters - mit angeformten Siphons (5) - auf einer im wesentlichen ebenen Unterlage (3) aus wasserbeständigem Material.

4. Wasserkastenautomat nach einem oder mehreren der Ansprüche 1 bis 3, gekennzeichnet durch Fixierungsrippen (14) für den Wirkstoff an wenigstens einer Behälterwand (15).

5. Wasserkastenautomat nach einem oder mehreren der Ansprüche 1 bis 4, gekennzeichnet durch eine taillenartige Einschnürung (17) des Behälters (16) in einem Niveau oberhalb des Wirkstoffs.

6. Wasserkastenautomat nach einem oder mehreren der Ansprüche 1 bis 5, gekennzeichnet durch zwei oder mehr getrennte Behälter (1) zum getrennten Aufnehmen von miteinander unverträglichen bzw. reagierenden Wirkstoffen, wobei die Siphon-Auslaßöffnungen (9) benachbarter Behälter (1) voneinander abgewandt sind.

## Revendications

1.- Distributeur automatique de produit pour reservoir à eau constitué d'au moins un récipient (1) adapté pour être placé dans un réservoir de chasse d'eau, prévu pour contenir une association hydrosoluble de substances actives et pourvu d'une sortie d'eau raccordée à sa partie de fond (4) sous forme d'un siphon (5) formé à même cette partie, ce siphon (5) étant simplement constitué d'un tube montant jusqu'au niveau de la surface (6) du liquide dans ce récipient (1), puis recourbé pour se diriger verticalement vers le bas, jusqu'à un niveau inférieur à celui du fond (7) de ce récipient, caractérisé par le fait qu'un trou carté (18) situé sur l'un des côtés du récipient (1) et un trou rond (19) situé sur l'autre côté de celui-ci, sont prévus pour y engager les côtés d'un étrier de retenue.

2.- Distributeur automatique de produit pour réservoir à eau selon la revendication 1, pourvu d'au moins une ouverture (12) située dans le haut de la partie de tête (13) du récipient (1), caractérisé par le fait que cette ouverture (12) est directement conçue sous forme d'un trou dans la paroi ou te dessus du récipient (1).

3.- Distributeur automatique de produit pour réservoir à eau selon l'une ou l'autre des revendications 1 ou 2, caractérisé par le fait que le récipient (1) est conformé à la manière d'une bulle soufflée renfermant la substance active - avec le siphon (5) formé dessus - sur une base (3) pratiquement plane en matière résistant à t'eau.

4.- Distributeur automatique de produit pour réservoir à eau selon t'une quelconque des revendications 1 à 3, caractérisé par le fait que le récipient (1) comporte des nervures de fixation (14) pour la substance active sur au moins une de ses parois (15).

5.- Distributeur automatique de produit pour réservoir à eau selon l'une quelconque des revendications 1 à 4, caractérisé par le fait que le récipient (1) comporte un rétrécissement en taille de guèpe (17) formant une chambre (16) à un niveau supérieur à la substance active,

6.- Distributeur automatique de produit pour réservoir à eau selon l'une quelconque des revendications 1 à 5, caractérisé par le fait qu'il est constitué de deux ou plusieurs récipients séparés (1) servant à contenir séparément des substances actives incompatibles entre elles ou réagissant entre elles, les ouvertures de sortie (9) du siphon de récipients voisins (1) étant tournées à l'opposé l'une de l'autre.

## Claims

1. Automatic water cistern consisting of at least one container (1), which is to be positioned in a lavatory cistern and provided for the reception of a water-soluble combination of effective substances, with a water outlet which is connected at the bottom region (4) of the container (1) and in the form of a shaped-on siphon (5), wherein the siphon (5) consists merely of a tube led upwardly up to the level of the liquid surface (6) in the container (1), then bent over and reaching down directly to a level below the height of the container bottom (7), characterised thereby, that a four-cornered hole (18) is provided on the one side of the container and a round hole (19) on the other side of the container for the laterally oriented pressing-in of a retaining bracket.

2. Automatic water cistern according to claim 1, with at least one upper opening at the height of the container head region (13), characterised thereby, that the upper opening (12) is constructed directly as hole in the container wall or container ceiling.

3. Automatic water cistern according to claim 1 or 2, characterised by the construction of the container (1) in the manner of a deep-drawn blister, enclosing the effective substance and with shaped-on siphon (5), on a substantially planar base support (3) of water-resistant material.

4. Automatic water cistern according to one or more of the claims 1 to 3, characterised by fixing ribs (14) for the effective substance at at least one container wall (15).

5. Automatic water cistern according to one or more of the claims 1 to 4, characterised by a waist-like construction (17) of the container (16) at a level above the effective substance.

6. Automatic water cistern according to one or more of the claims 1 to 5, characterised by two or more separate containers (1) for the separate reception of mutually incompatible or reacting effective substances, wherein the siphon outlet openings (9) of neighbouring containers (1) are one remote from the other.
